# EUROPÄISCHE PATENTANMELDUNG

(11) **EP 4 438 829 A1**
(43) Veröffentlichungstag der Anmeldung: **02.10.2024**
(21) Anmeldenummer: 24164973.0
(22) Anmeldetag: 20.03.2024
(51) Int. Cl.: E04B 1/00

(54) **THERMISCH ISOLIERENDES BAUELEMENT, GEBÄUDEABSCHNITT UND VERFAHREN ZUM EINBAU EINES THERMISCH ISOLIERENDEN BAUELEMENTES**

(30) Priorität: 31.03.2023 DE 102023108359
(71) Anmelder: SCHÖCK BAUTEILE GmbH, 76534 Baden-Baden (DE)
(72) Erfinder:
(74) Vertreter: LBP Lemcke, Brommer & Partner Patentanwälte mbB

(57) **Zusammenfassung**

Die Erfindung betrifft ein thermisch isolierendes Bauelement (1) zwischen zwei gegossenen Gebäudeteilen (21, 22), insbesondere zwischen einer Wand und einem Boden oder einer Decke, umfassend zumindest ein zwischen den Gebäudeteilen (21, 22) anzuordnenden Isolierkörper (2) und zumindest ein Bewehrungselement, wobei das zumindest eine Bewehrungselement in Form eines zumindest abschnittsweise nicht-rostenden Bewehrungsstabes (3) ausgebildet ist, welcher im eingebauten Zustand in einer Erstreckungsrichtung (13) im Wesentlichen quer zu einer Längserstreckung des Isolierkörpers (2) durch diesen hindurchverläuft und vorzugsweise in beide Gebäudeteile (21, 22) einbindend ausgebildet ist. Das thermisch isolierende Bauelement (1) zeichnet aus, dass der Bewehrungsstab (3) im Wesentlichen in der Erstreckungsrichtung (13) innerhalb des Bauelementes (1) einstellbar angeordnet ist. Weiter betrifft die Erfindung einen Gebäudeabschnitt (20) mit einem thermisch isolierenden Bauelement (1) sowie ein Verfahren zum Einbau eines thermisch isolierenden Bauelementes (1) auf einer Baustelle.

## Beschreibung

Die Erfindung betrifft ein thermisch isolierendes Bauelement nach dem Oberbegriff des Anspruchs 1, einen Gebäudeabschnitt nach Anspruch 12 sowie ein Verfahren zum Einbau eines thermisch isolierenden Bauelementes auf einer Baustelle nach Anspruch 15.

Die Verwendung von thermisch isolierenden Bauelementen, insbesondere im Hochbau, ist im Stand der Technik hinlänglich bekannt. Derartige Bauelemente werden beispielsweise zwischen einem Gebäudeteil und einem auskragenden Element an dem Gebäudeteil eingesetzt wie auch zur thermischen Isolierung zwischen zwei gegossenen Gebäudeteilen, beispielsweise zwischen einer Wand und einer Decke oder eines Bodens eines Gebäudes. Neben der thermischen Isolierung ist es auch die Aufgabe der thermisch isolierenden Bauelemente über Bewehrungselemente eine Verbindung zwischen den zwei Gebäudeteilen auszubilden, um bestimmte Lasten aufnehmen und abtragen zu können.

So ist beispielsweise aus der EP 2 455 556 B1 ein entsprechend druckkraftübertragendes Anschlusselement zur druckkraftübertragenden Verbindung eines ersten gegossenen Bauteils mit einem zweiten gegossenen Bauteil bekannt, wobei das Anschlusselement einen Isolationskörper zur thermischen Trennung der beiden Bauteile sowie zumindest ein Druckelement und Mittel zur Querkraftübertragung aufweist.

Aus der EP 3 296 476 A1 ist beispielsweise ein Formbaustein zum Anordnen zwischen einer Gebäudewand und einer Boden- oder Deckenplatte bekannt, wobei der Formkörper aus Betonwerkstoff gebildet ist und mehrere Isolierkörperabschnitte aufweist, welche im Wesentlichen parallel zu und zwischen Aufstands- und Auflageflächen der Gebäudewand bzw. der Boden- oder Deckenplatten angeordnet sind.

Vorgenannte thermisch isolierende Bauelemente kommen insbesondere dann zum Einsatz, wenn auf die einzelnen Gebäudeabschnitte unterschiedliche thermische Bedingungen einwirken.

Die vorgenannten thermisch isolierenden Bauelemente werden meist auf der Baustelle entsprechend relativ zu den Gebäudeteilen angeordnet, bevor diese meist mit Beton zur Bildung ihrer entsprechenden Form ausgegossen werden. Alternativ können die thermisch isolierenden Bauelemente auch schon Teil einer Fertigplatte oder eines Fertigbauteils sein, welches entsprechend auf der Baustelle angeordnet und dann mit dem weiteren Gebäudeteil, wiederum durch Ausgießen des Gebäudeteils oder eines Teils hiervon mit einem gießfähigen Material, insbesondere Beton, verbunden wird. Die Anordnung und Lage des thermischen Bauelementes gegenüber anderen Gebäudeteilen hängt von verschiedenen Faktoren, insbesondere von der Dicke eines Gebäudeteils oder der Betonage eines Gebäudeteils ab. Die relative Lage des thermisch isolierenden Bauelementes ist daher oft an die individuellen Umstände und Gegebenheiten vor Ort anzupassen. Hierfür wird der Isolierkörper platziert, beispielsweise entsprechend der herzustellenden Deckendicke, und zur Lagefixierung an Bewehrungselementen der Gebäudeteile oder an Hilfsmitteln festgelegt bis über die Betonage des Gebäudeteils eine feste Verbindung zwischen Gebäudeteil und Bauelement erzielt wird. Ein weiterer wesentlicher Aspekt hierbei ist, dass die Bewehrungsstäbe in dem thermisch isolierenden Bauelement entsprechend in die Gebäudeteile einbinden und nach Aushärten des gegossenen Gebäudeteils in diesem verankert sind. Hierdurch wird sichergestellt, dass auch entsprechende Druck- und/oder Zugkräfte zwischen den einzelnen Gebäudeteilen sicher übertragen und abgeleitet werden können. Dies wird durch eine entsprechende Einbindelänge der Bewehrungselemente in die gegossenen Bauteile sichergestellt.

Es hat sich jedoch gezeigt, dass die korrekte Anordnung der thermisch isolierenden Bauelemente, insbesondere eine Anordnung in der korrekten Lage oft schwierig ist, da das thermisch isolierende Bauelement vor der Betonage an den Bewehrungselementen der Gebäudeteile oder an Hilfsmitteln nicht lagestabil festgelegt werden kann. Zudem ist die Einbindelänge nicht immer gleich ausgebildet und hängt von verschiedenen Faktoren ab. Gerade wenn beispielsweise das thermisch isolierende Bauelemente auf einer Decke aufliegen soll und ein Teil eines Wandelements oberhalb dem thermisch isolierenden Bauelement ausgebildet werden soll, insbesondere eine Gebäudewand oder eine Attikabrüstung, so muss die Einbindelänge der Bewehrungsstäbe individuell angepasst werden, da beispielsweise die Decke, auf welcher das thermisch isolierende Bauelemente aufliegt, Unebenheiten aufweist. Ohne eine Anpassung der Einbindelänge der Bewehrungsstäbe würde das thermisch isolierende Bauelement beispielsweise durch Unebenheiten schräg auf der Decke aufliegen, wodurch Wärmebrücken mit entsprechend negativen thermischen Eigenschaften gebildet werden können. Zudem kann es beim Gießen des Bauteils zu einer Bewegung des Bauelementes kommen, wodurch dieses nicht mehr in der gewünschten Position verbleibt und beispielsweise verkippt. Zudem können bei zu kurzer Einbindelänge auf das Bauteil wirkende Kräfte nicht mehr sicher abgeleitet werden.

Die Anpassung der Einbindelänge ist jedoch bei den thermisch isolierenden Bauelementen aus dem Stand der Technik nur durch entsprechendes Schneiden der Bewehrungsstäbe möglich, beispielsweise auf der Baustelle vor Ort oder im Fertigteilwerk, da diese fest in dem Isolierkörper des thermisch isolierenden Bauelementes angeordnet sind. Eine gezielte und feste sowie anpassbare Lageanordnung des thermisch isolierenden Bauelementes ist nicht bekannt.

Es ist daher Aufgabe der vorliegenden Erfindung ein thermisch isolierendes Bauelement, einen Gebäudeabschnitt sowie ein Verfahren zum Einbau eines thermisch isolierenden Bauelementes anzugeben, welches eine einfache Anpassung der Einbindelänge und eine Justierbarkeit der Bewehrungselemente des thermisch isolierenden Bauelementes, insbesondere zur Anpassung der Lage des thermisch isolierenden Bauelementes ermöglicht.

Es ist weiterhin eine Aufgabe der vorliegenden Erfindung ein thermisch isolierendes Bauelement, einen Gebäudeabschnitt sowie ein Verfahren zum Einbau eines thermisch isolierenden Bauelementes anzugeben, mittels welchem gleichzeitig eine Mindesteinbindelänge zur Einhaltung von Sicherheitsstandards gewährleistet wird.

Diese vorgenannten Aufgaben sowie weitere Aufgaben werden gelöst durch ein thermisch isolierendes Bauelement gemäß Anspruch 1, einen Gebäudeabschnitt gemäß Anspruch 12 sowie ein Verfahren zum Einbau eines thermisch isolierenden Bauelementes nach Anspruch 15.

Vorteilhafte Ausgestaltungsformen des thermisch isolierenden Bauelements sind in den Ansprüchen 2 bis 11 dargelegt. Weitere vorteilhafte Ausgestaltungsformen des Gebäudeabschnittes sind in den Ansprüchen 13 und 14 dargelegt. Weitere vorteilhafte Ausgestaltungsformen des Verfahrens sind in Anspruch 16 dargelegt.

Das erfindungsgemäße thermisch isolierende Bauelement zwischen zwei gegossenen Gebäudeteilen, insbesondere zwischen einer Wand und einem Boden oder einer Decke, umfasst zumindest einen zwischen den Gebäudeteilen anzuordnenden Isolierkörper und zumindest ein Bewehrungselement, wobei das zumindest eine Bewehrungselement in Form eines zumindest abschnittsweise nicht-rostenden Bewehrungsstabes ausgebildet ist, welcher im eingebauten Zustand in einer Erstreckungsrichtung im Wesentlichen quer zu einer Längserstreckung des Isolierkörpers durch diesen hindurch verläuft und vorzugsweise in beide Gebäudeteile einbindend ausgebildet ist.

Bei dem erfindungsgemäßen Bauelement ist es wesentlich, dass der zumindest eine Bewehrungsstab im Wesentlichen in der Erstreckungsrichtung innerhalb des Bauelementes einstellbar angeordnet ist.

Durch eine einstellbare Anordnung innerhalb des Bauelementes kann der Bewehrungsstab entsprechend an die Gegebenheiten vor Ort angepasst werden, so dass unmittelbar auf der Baustelle das thermisch isolierende Bauelement ausgerichtet werden kann. So kann durch den zumindest einen in Erstreckungsrichtung einstellbar angeordneten Bewehrungsstab die Lage des Isolierkörpers gegenüber den Gebäudeteilen entsprechend eingestellt und ausgerichtet werden. Insbesondere kann durch die einstellbare Anordnung des zumindest einen Bewehrungsstabes dieser so eingestellt werden, dass er beispielsweise gegenüber Unebenheiten auf dem aufzulegenden Element oder relativ zur Anordnung von weiteren Bewehrungskörpern angepasst werden kann.

Eine bevorzugte Ausführungsform zeichnet aus, dass zusätzlich zu dem zumindest einen Bewehrungsstab mindestens ein druckkraftübertragendes Element durch den Isolierkörper hindurchverlaufend angeordnet ist. Das druckkraftübertragende Element besteht vorzugsweise zumindest teilweise aus einem gegossenen Material. In vorteilhafter Weise weist das zumindest eine druckkraftübertragende Element zur Druckkrafteinleitung dienende Endflächen auf, welche Endflächen in Erstreckungsrichtung vorzugsweise über den Isolierkörper hinausstehend ausgebildet sind. Die Endflächen stehen in Kontakt mit den Gebäudeteilen und ermöglichen eine Übertragung von Druckkräften zwischen den Gebäudeteilen.

In einer bevorzugten Ausführungsform ist der zumindest eine Bewehrungsstab im Wesentlichen in der Erstreckungsrichtung beweglich angeordnet. Durch eine bewegliche Anordnung des Bewehrungsstabes kann dieser nun relativ zum Isolierkörper des thermisch isolierenden Bauelementes verschoben und platziert werden, ohne hierbei die Länge des Bewehrungsstabes ändern zu müssen. Somit kann in einfacher Weise eine Einbindelänge des Bewehrungsstabes zu einer Seite des Isolierkörpers verändert werden, wodurch der Bewehrungsstab auf der anderen Seite des Isolierkörpers entsprechend weiter oder weniger weit in den zweiten Gebäudeteil hineinragend ausgebildet werden kann.

Alternativ oder vorzugsweise ergänzend ist der Bewehrungsstab in Inkrementen oder stufenlos einstellbar. Eine Einstellung des Bewehrungsstabes in Inkrementen erlaubt eine stufenweise Reduktion oder Vergrößerung der Einbindelänge in den entsprechenden Gebäudeteil, wobei durch die stufenweise Einstellung die Einbindelänge entsprechend den einzelnen Inkrement-Schritten eingestellt und bemessen werden kann. Eine stufenlose Einstellbarkeit des zumindest einen Bewehrungsstabes erhöht die Flexibilität in der Anpassung der Einbindelänge, wodurch der Bewehrungsstab und insbesondere die Einbindelänge des Bewehrungsstabes in den Gebäudeteil an nahezu jede Form, jeden Bauraum oder jede Umgebungsbedingung angepasst werden kann.

Eine vorteilhafte Ausgestaltungsform des Bauelementes zeichnet aus, dass der zumindest eine Bewehrungsstab zumindest abschnittsweise eine Profilierung aufweist. Insbesondere kann es sich bei der Profilierung um ein Außengewinde, ein Rastelement und/oder eine Verdickung handeln. Durch die Profilierung kann der Einstellbereich des Bewehrungsstabes angezeigt werden. Zudem kann die Profilierung auch dazu nützlich sein eine exakte Einstellung des Bewehrungsstabes und seiner Einbindelänge zu ermöglichen.

Vorzugsweise weist der zumindest eine Bewehrungsstab zumindest zwei unterschiedliche Profilierung auf. Hierbei kann es sich beispielsweise um ein Außengewinde mit unterschiedlichen Steigungen, unterschiedliche Rastelemente und/oder unterschiedliche Formen von Verdickungen im Bewehrungsstab bzw. am Bewehrungsstab handeln. Durch entsprechende Profilierung können dem Bewehrungsstab unterschiedliche Funktionen zugeordnet werden. Auch können zusätzliche Verankerungsmöglichkeiten des Bewehrungsstabes durch unterschiedliche Profile im Bewehrungsstabe bzw. am Bewehrungsstab mit dem Gebäudeteil geschaffen werden.

In einer bevorzugten Ausführungsform umfasst das thermisch isolierende Bauelemente zumindest eine Verstelleinrichtung zur Einstellung des zumindest einen Bewehrungsstabes, wobei die Verstelleinrichtung eine oder mehrere Komponenten aufweist. Die Verstelleinrichtung ermöglicht neben einer gezielten Bewegung bzw. Einstellung des Bewehrungsstabes auch eine Begrenzung der maximalen Einstellbarkeit, wodurch beispielsweise ein Herausziehen des Bewehrungsstabes aus dem Isolierkörper verhindert werden kann.

In einer bevorzugten Ausführungsform umschließt zumindest eine Komponente der Verstelleinrichtung den Bewehrungsstab abschnittsweise zumindest teilweise. Insbesondere umschließt die zumindest eine Komponente der Verstelleinrichtung den Bewehrungsstab abschnittsweise vollständig. Eine Komponente der Verstelleinrichtung ist somit an dem Bewehrungsstab selbst angeordnet und wirkt unmittelbar mit diesem zusammen. Somit kann sichergestellt werden, dass die Verstelleinrichtung auch unmittelbar auf den Bewehrungsstab sowie dessen Einstellung Einfluss hat. Insbesondere handelt es sich bei der abschnittsweise den Bewehrungsstab zumindest teilweise umschließenden Komponente um ein eigenständiges Element, wodurch die Fertigung des Bewehrungsstabes wie auch der Komponente vereinfacht sind.

In einer nochmals weiteren bevorzugten Ausführungsform ist zumindest eine Komponente der Verstelleinrichtung mit dem Bewehrungsstab verbindbar ausgebildet, insbesondere durch Klipsen, Rasten, Einlegen, Kleben, Verpressen und/oder Schweißen. Insbesondere kann die zumindest eine Komponente der Verstelleinrichtung durch einen Klips, einen Ring, eine Verdickung und/oder eine Hülse gebildet sein. Die zumindest eine Komponente der Verstelleinrichtung kann somit auf unterschiedliche Arten, in Abhängigkeit von dem verwendeten Bewehrungsstab, auf diesen aufgebracht werden. Die Verbindungsmethode kann hierbei insbesondere davon abhängig sein, welche Kräfte beim Einbau des Bewehrungsstabes oder bei Verwendung des thermisch isolierenden Bauelementes auf den Bewehrungsstab einwirken. Zudem soll eine hohe Sicherheit sowie Verlässlichkeit der Verstelleinrichtung gewährleistet werden.

Vorzugsweise weist die Verstelleinrichtung, insbesondere eine Komponente der Verstelleinrichtung, ein Gegenprofil auf, welches mit der Profilierung des Bewehrungsstabes zur Einstellung zusammenwirkend ausgebildet ist. Insbesondere ist das Gegenprofil durch zumindest einen Abschnitt eines Innengewindes, zumindest eine Klemme und/oder zumindest ein weiteres Rastelement gebildet. Durch die Profilierung als eine Komponente und das Gegenprofil als weitere Komponente kann die Einstellung des Bewehrungsstabes präzise erfolgen und gleichzeitig ein Verrutschen der Positionierung des Bewehrungsstabes verhindert werden.

In einer bevorzugten Ausführungsform ist das Gegenprofil im Isolierkörper selbst ausgebildet. Somit weist der Isolierkörper selbst das entsprechende Gegenprofil auf und es bedarf keiner weiteren Komponente zur Ausbildung des Gegenprofils.

Vorzugsweise weist der Bewehrungsstab einen Einstellbereich auf. Durch den Einstellbereich lässt sich der Bewehrungsstab in einem vorbestimmten Bereich bewegen, so dass beispielsweise eine Mindest-Einbindelänge in ein Gebäudeteil gewährleistet und das Herausziehen des Bewehrungsstabes verhindert werden kann.

In vorteilhafter Weise liegt der Einstellbereich des Bewehrungsstabes im Bereich von 0,5 cm bis 50 cm, bevorzugt von 1 cm bis 20 cm, besonders bevorzugt von 2 cm bis 12 cm. Der Bewehrungsstab lässt sich somit durch das Begrenzungsmittel nur in einem vorbestimmten Bereich bewegen, wobei der Bereich auch abhängig von dem jeweiligen Anwendungsgebiet und Einsatzgebiet des thermisch isolierenden Bauelementes unterschiedlich ausgebildet sein kann.

Eine bevorzugte Ausführungsform zeichnet aus, dass die Verstelleinrichtung zur Ausbildung des Einstellbereiches zumindest ein Begrenzungsmittel aufweist. Insbesondere umfasst das Begrenzungsmittel eine oder mehrere Komponenten der Verstelleinrichtung. Durch das Begrenzungsmittel kann die Einstellbarkeit, insbesondere der Bewegungsradius und Bewegungsraum des Bewehrungsstabes eingegrenzt werden. Hierdurch kann insbesondere verhindert werden, dass der Bewehrungsstab aus dem Isolierkörper entfernt werden kann und gleichzeitig eine Mindesteinbindelänge in das eingegossene Bauteil sichergestellt wird. Durch die Begrenzungsmittel ist der Bewehrungsstab in seiner Beweglichkeit begrenzt und nur innerhalb des Einstellbereiches beweglich.

In einer bevorzugten Ausführungsform ist das Begrenzungsmittel außerhalb und/oder innerhalb des Isolierkörpers angeordnet. Ein Begrenzungsmittel außerhalb des Isolierkörpers, beispielsweise ein Klips oder Ring, ist einfach und schnell anzubringen. Die Begrenzungsmittel können auch innerhalb des Isolierkörpers ausgebildet sein. Dies hat den Vorteil, dass sichergestellt wird, dass die Begrenzungsmittel, im Gegensatz zu außerhalb des Isolierkörpers angeordneten Begrenzungsmitteln, nicht unbeabsichtigt entfernt werden oder wegfallen können.

Alternativ oder vorzugsweise ergänzend sind mehrere Begrenzungsmittel in Erstreckungsrichtung entlang des Bewehrungsstabes angeordnet. Durch mehrere Begrenzungsmittel kann die Beweglichkeit des Bewehrungsstabes sowohl in Erstreckungsrichtung als auch entgegen der Erstreckungsrichtung begrenzt werden. Insbesondere werden genau zwei Begrenzungsmittel verwendet, welche vorzugsweise in Bezug auf eine Mittelachse der Längserstreckung des Isolierkörpers beidseitig der Mittelachse angeordnet sind.

In einer weiteren bevorzugten Ausführungsform weist das Begrenzungsmittel zumindest einen Anschlag und eine Anschlagsfläche oder einen Anschlagspunkt auf. Durch den Anschlag mit der Anschlagsfläche bzw. den Anschlagspunkt wird ein festes Ende des Einstellbereichs vorgegeben, welcher nicht überschritten werden darf, um beispielsweise eine Mindesteinbindelänge des Bewehrungsstabes in einer Richtung sicherzustellen. Die Anschlagsfläche oder der Anschlagspunkt können beispielsweise durch den Isolierkörper selbst gebildet sein, wohingegen der Anschlag beispielsweise als Ring auf dem Bewehrungsstab ausgebildet ist. Bevorzugt kann die Anschlagsfläche oder der Anschlagspunkt an einer Außenfläche des Isolierkörpers liegen oder Im Inneren des Isolierkörpers ausgebildet sein.

Alternativ oder vorzugsweise ergänzend ist das Begrenzungsmittel eine Endhülse, in welche der Bewehrungsstab einbringbar ist, insbesondere eindrehbar oder einrastbar ist. Die mit dem Bewehrungsstab verbundene Endhülse dient einerseits zur Einschränkung der Beweglichkeit des Bewehrungsstabes und kann andererseits ein verstellbares Mittel ausbilden, welches eine Einstellung der Einbindelänge durch Drehen oder Rasten des Bewehrungsstabes in der Endhülse ermöglicht. So kann der Bewehrungsstab an die Gegebenheiten vor Ort an der Baustelle angepasst werden.

Eine bevorzugte Ausführungsform zeichnet aus, dass die Verstelleinrichtung, insbesondere deren Komponenten, zumindest teilweise, insbesondere vollständig aus Kunststoff gebildet sind. Vorzugsweise handelt es sich bei dem Kunststoff um einen thermoplastischen Kunststoff. Komponenten aus Kunststoff lassen sich leicht, insbesondere durch Spritzguss, herstellen, wobei eine Vielzahl von unterschiedlichen Formen und Ausgestaltungen möglich ist. Hierdurch kann die Komponente der Verstelleinrichtung entsprechend an den Bewehrungsstab und das thermisch isolierende Bauelement angepasst ausgebildet werden. Alternativ kann die Verstelleinrichtung bzw. deren Komponenten auch in einem 3D-Druckverfahren hergestellt werden. Hierdurch können individuelle Komponenten gezielt und entsprechend angepasst hergestellt werden.

Alternativ oder vorzugsweise ergänzend weist die Verstelleinrichtung eine Führung auf, in welcher zumindest eine Komponente der Verstelleinrichtung beweglich angeordnet ist. Alternativ oder vorzugsweise ergänzend weist die Verstelleinrichtung als eine Komponente eine Stabführung als Führung auf, in welcher der Bewehrungsstab geführt ist. Durch die Führung wird sichergestellt, dass der Bewehrungsstab insbesondere nur in Erstreckungsrichtung beweglich angeordnet ist. Eine fehlerhafte Orientierung des Bewehrungsstabes beim Einbau, durch welchen sich die Lastaufnahme entsprechend verändern kann, wird hierdurch verhindert. Insbesondere bei dem Zusammenwirken von Führung und Begrenzungsmittel kann die Führung auch gleichzeitig einen Anschlag bzw. eine Anschlagsfläche oder einen Anschlagspunkt für das Begrenzungsmittel bilden oder aufweisen. Hierdurch wird in einfacher Weise eine gezielte Führung des Bewehrungsstabes und gleichzeitig die Begrenzung der Beweglichkeit des Bewehrungsstabes ermöglicht.

In einer weiteren bevorzugten Ausführungsform umfasst das Bauelement mehrere Bewehrungsstäbe, wobei zumindest ein Teil der Bewehrungsstäbe, vorzugsweise alle Bewehrungsstäbe des Bauelementes einstellbar sind. Das thermisch isolierende Bauelement kann somit aus Bewehrungsstäben ausgebildet sein, welche alle eine Einstellbarkeit ermöglichen. Alternativ kann auch nur ein Teil der Bewehrungsstäbe des Bauelementes einstellbar ausgebildet sein. In einer beispielhaften Ausführungsform können beispielsweise nur Bewehrungsstäbe, welche im Bereich der Außenkanten des Isolierkörpers angeordnet sind, eine Verstellbarkeit aufweisen, wohingegen Bewehrungsstäbe im Inneren, verteilt über die Länge des Isolierkörpers, nicht einstellbar sind. Die nicht einstellbaren Bewehrungsstäbe sollten hierbei vorzugsweise so ausgebildet sein, dass diese nur mit der Mindest-Einbindelänge über den Isolierkörper hinausstehen, sodass das Bauelement aus einstellbaren und nicht einstellbaren Bewehrungsstäben dennoch flexibel verwendet und an die Gegebenheiten vor Ort entsprechend angepasst werden kann.

Eine Einstellbarkeit aller Bewehrungsstäbe des Bauelementes erhöht die Flexibilität des thermisch isolierenden Bauelementes, wodurch dieses an nahezu jede äußere Randbedingung angepasst und entsprechend eingestellt werden kann.

Alternativ oder vorzugsweise ergänzend ist der Bewehrungsstab aus faserverstärktem Material, vorzugsweise aus einem faserverstärkten Kunststoff, gebildet. Insbesondere handelt es sich bei dem faserverstärkten Material um einen Glasfaserverbundwerkstoff. Bewehrungsstäbe aus faserverstärkten Material sind einerseits leicht und weisen andererseits eine hohe Stabilität bei gleichzeitig optimaler Kraftübertragung auf. Zudem sind die Bewehrungsstäbe aus faserverstärktem Material in verschiedenen Formen verfügbar. Zudem kann bei Bewehrungsstäben aus faserverstärktem Material die äußere Form bei der Herstellung in einfacher Weise entsprechend den Vorgaben ausgebildet werden, sodass beispielsweise eine oder mehrere Profilierungen in dem Bewehrungsstab ausgebildet werden können.

Eine bevorzugte Ausführungsform des thermisch isolierenden Bauelementes zeichnet aus, dass der Bewehrungsstab zumindest eine, bevorzugt mehrere Sollbruchstellen aufweist. Insbesondere ist der Bewehrungsstab in seiner Länge durch Abtrennen an der Sollbruchstelle einstellbar. Durch Sollbruchstellen kann der Bewehrungsstab in seiner Einbindelänge in Inkrementen bzw. stufenweise verändert werden, ohne dass es hierfür zwingend einer beweglichen Anordnung des Bewehrungsstabes innerhalb des Isolierkörpers bedarf. Natürlich liegt es auch im Rahmen der vorliegenden Erfindung, dass der Bewehrungsstab innerhalb des Isolierkörpers beweglich angeordnet ist und gleichzeitig zusätzlich Sollbruchstellen aufweist, welche eine zusätzliche Einstellmöglichkeit bieten. So ist es beispielsweise möglich, bei einer Brüstung als Gebäudeteil die Länge des Bewehrungsstabes zu verändern und auf die Höhe der entsprechenden Brüstung anzupassen.

In einer nochmals weiter bevorzugten Ausführungsform ist an dem zumindest einen Bewehrungsstab an einem seiner Enden oder im Bereich zumindest eines Endes zumindest ein Verankerungsmittel zum Verankern des Bewehrungsstabes in zumindest einem Gebäudeteil oder einer Hilfskonstruktion zum Erstellen des Gebäudeteils während der Bauphase angeordnet. Insbesondere ist das Verankerungsmittel mit einer Aufnahme in dem Gebäudeteil oder der Hilfskonstruktion zusammenwirkend ausgebildet. Durch das Verankerungsmittel kann der zumindest eine Bewehrungsstab gezielt mit dem entsprechenden Gebäudeteil oder der Hilfskonstruktion zum Erstellen des Gebäudeteils während der Bauphase verbunden werden. Bei der Hilfskonstruktion handelt es sich vorzugsweise um eine Schalungsplatte, beispielsweise einen Schalungsboden. Hierdurch ist es in besonders vorteilhafter Weise möglich, dass der Bewehrungsstab mit dem Gebäudeteil bereits vor dem endgültigen Ausgießen des entsprechenden Gebäudeteils verbunden werden kann. Hierdurch wird insbesondere sichergestellt, dass eine Bewegung des Bewehrungsstabes beim Gießen des Gebäudeteils verhindert wird.

Als eine weitere Lösung der vorgenannten Aufgaben wird ein Gebäudeabschnitt angegeben, welcher zumindest zwei gegossene Gebäudeteile, insbesondere eine Wand und einen Boden oder eine Decke umfasst. Der erfindungsgemäße Gebäudeabschnitt zeichnet sich dadurch aus, dass zwischen den Gebäudeteilen ein thermisch isolierendes Bauelement oder eine bevorzugte Ausführungsform hiervon, wie vorstehend dargelegt, angeordnet ist.

In einer bevorzugten Ausführungsform des Gebäudeabschnittes ist das thermisch isolierende Bauelement oberhalb eines Gebäudeteiles angeordnet. Insbesondere sind das thermisch isolierende Bauelemente und die Gebäudeteile geschichtet übereinander angeordnet und der zumindest eine Bewehrungsstab verläuft im Wesentlichen in vertikaler Richtung. Durch diese Anordnung ist insbesondere die Verbindung zwischen einer Wand und einem Boden bzw. einer Decke möglich. Insbesondere wird der geschichtete Aufbau aus Gebäudeteilen und zwischenliegendem thermisch isolierenden Bauelement zur Ausbildung einer Brüstung oder einer Attika verwendet.

Alternativ oder vorzugsweise ergänzend ist das thermisch isolierende Bauelemente neben einem Gebäudeteil angeordnet. Insbesondere sind das thermisch isolierende Bauelement und die Gebäudeteile nebeneinander angeordnet, und der zumindest eine Bewehrungsstab verläuft im Wesentlichen in horizontaler Richtung. Die Erstreckungsrichtung des Bewehrungsstabes fällt somit im Wesentlichen mit der horizontalen Richtung zusammen. Der vorgenannte Aufbau wird insbesondere zur Verbindung von einem Deckenelement mit einem Wandelement eingesetzt, wobei der Bewehrungsstab nicht zwingend das Wandelement vollständig durchdringen muss und in dem Wandelement insbesondere enden kann. Vorzugsweise umfasst das Wandelement eine oder mehrere Aufnahmen für Verankerungsmittel, in welche die Verankerungsmittel an den Bewehrungsstäbe eingreifen können.

Eine weitere bevorzugte Ausführungsform des Gebäudeabschnittes zeichnet aus, dass der zumindest eine Bewehrungsstab ein Verankerungsmittel aufweist und dass ein Gebäudeteil, insbesondere eine Wand oder eine Decke, zumindest eine Aufnahme für das Verankerungsmittel aufweist. Somit kann der Bewehrungsstab gezielt in dem Gebäudeteil verankert werden, wobei die Aufnahme korrespondierend zu dem Verankerungsmittel ausgebildet ist.

Alternativ oder vorzugsweise ergänzend können auch an dem Gebäudeteil und/oder in dem Gebäudeteil Verankerungseinrichtungen angeordnet sein, in welche die Bewehrungsstäbe zur Verankerung und Verbindung eingreifen können.

Weiter alternativ oder vorzugsweise ergänzend können auch an einer Hilfskonstruktion zum Erstellen eines Gebäudeteils während der Bauphase eine oder mehrere Aufnahmen und/oder eine oder mehrere Verankerungseinrichtungen angeordnet sein, in welche die Bewehrungsstäbe zur temporären Verankerung und Verbindung eingreifen können.

Als eine nochmals weitere Lösung wird ein Verfahren zum Einbau eines thermisch isolierenden Bauelementes zwischen zwei Gebäudeteilen auf einer Baustelle angegeben. Wesentlich für das Verfahren ist, dass das thermisch isolierende Bauelement oder eine bevorzugte Ausführungsform hiervon, wie vorstehend dargelegt, verwendet wird und zumindest ein Bewehrungsstab vor einem Einbau zwischen den Gebäudeteilen oder nach einem Anordnen des Bauelementes zwischen den Gebäudeteilen auf ein gewisses Maß eingestellt wird.

Einen bevorzugte Ausführungsform des Verfahrens zeichnet aus, dass das thermisch isolierende Bauelement nach dem Einstellen des zumindest einen Bewehrungsstabes zusätzlich fixiert wird und anschließend eine Betonage erfolgt. Insbesondere erfolgt eine Fixierung an den Bewehrungselementen der Gebäudeteile und/oder an einer Hilfskonstruktion. Durch die Fixierung soll insbesondere ein Aufschwimmen des thermisch isolierenden Bauelementes während der Betonage verhindert werden.

In einer weiteren vorteilhaften Ausführungsform wird bei dem Verfahren das thermisch isolierende Bauelement mit dem zuvor eingestellten mindestens einen Bewehrungsstab erst unmittelbar nach dem Betonieren des ersten Gebäudeteils in den Frischbeton eingesetzt bzw. eingedrückt. Hierdurch kann beispielsweise eine Fixierung des thermisch isolierenden Bauelementes entfallen.

In einer nochmals weiteren bevorzugten Ausführungsform des Verfahrens wird der zumindest eine einstellbare Bewehrungsstab des thermisch isolierenden Bauelementes an eine Schalung oder ein Halbfertigteil anliegend angeordnet und eine Lage des Isolierkörpers des thermisch isolierenden Bauelementes relativ zu einem Gebäudeteil durch Einstellen des zumindest einen einstellbaren Bewehrungsstabes auf ein Maß eingestellt. Die Lage des thermisch isolierenden Bauelementes bzw. die Isolierkörpers des thermisch isolierenden Bauelementes kann somit durch den zumindest einen einstellbaren Bewehrungsstab unmittelbar angepasst werden, beispielsweise an die Dicke des Gebäudeteils, wobei das thermisch isolierende Bauelement durch das anliegende Anordnen auf der Schalung oder dem Halbfertigteil eine Lagefixierung und Lagestabilisierung erfährt.

Weitere bevorzugte Ausgestaltungsformen des thermisch isolierenden Bauelementes, des Gebäudeabschnittes oder des Verfahrens zum Einbau eines thermisch isolierenden Bauelementes auf einer Baustelle werden nachfolgend anhand von Zeichnungen näher erläutert und beschrieben.

Es zeigen:
- Figuren 1a) und 1b): ein erfindungsgemäßes thermisch isolierendes Bauelement in einer perspektivischen Ansicht und in einer Schnittansicht;
- Figuren 2a) bis 2c): jeweils eine schematische Ansicht eines Gebäudeabschnitts mit einem thermisch isolierenden Bauelement;
- Figuren 3a) bis 3b) Figur 3c): eine erste Ausführungsform einer Verstelleinrichtung; die Verstelleinrichtung gemäß der Figuren 3a) und 3b) mit in der Verstelleinrichtung angeordnetem Bewehrungsstab;
- Figur 3d): einen Schnitt entlang der Schnittlinie B-B aus Figur 3c);
- Figur 3e) Figuren 4a) und 4b): eine weitere Ausführungsform der Verstelleinrichtung; eine nochmals weitere Ausführungsform einer Verstelleinrichtung;
- Figuren 5a) und 5b): eine nochmals weitere Ausführungsform einer erfindungsgemäßen Verstelleinrichtung;
- Figuren 6a) und 6b): zwei Ausführungsformen für einen Bewehrungsstab zur Verwendung in einem erfindungsgemäßen thermisch isolierenden Bauelement; und
- Figur 7: ein weiteres erfindungsgemäßes thermisch isolierendes Bauelement in einer Seitenansicht.

In Figur 1a) ist ein erfindungsgemäßes thermisch isolierendes Bauelemente 1 in einer perspektivischen Ansicht und in Figur 1b) in einer Schnittansicht entlang der Schnittlinie A-A aus Figur 1a) dargestellt. Das thermisch isolierende Bauelemente 1 umfasst einen Isolierkörper 2 mit Seitenflächen 2a, Stirnflächen 2b und Anlageflächen 2c, durch welchen eine Vielzahl an Bewehrungselementen in Form von Bewehrungsstäben 3, 3' verlaufen. An den Seitenflächen 2b können beispielsweise weitere thermisch isolierende Bauelemente 1 angeschlossen werden. An den Anlageflächen 2c liegen die Gebäudeteile, zwischen denen das thermisch isolierende Bauelement 1 angeordnet ist, an, so dass die Bewehrungsstäbe 3, 3' in diese Gebäudeteile einbindend ausgebildet sind.

Die Bewehrungsstäbe 3, 3' verlaufen, wie in den Figuren 1a) und 1b) dargestellt, in einer Erstreckungsrichtung 13, welche im Wesentlichen quer zu einer Längserstreckung des Isolierkörpers 2 in einer Längsrichtung 16 und entlang der Erstreckung der Bewehrungsstäbe 3, 3' ausgebildet ist. Alle Bewehrungsstäbe 3, 3' bestehen aus einem nicht-rostenden Material, vorliegend aus einem faserverstärkten Kunststoff, und weisen an ihrer Oberfläche eine Profilierung 4 auf. Die Profilierung 4 kann unterschiedliche Ausgestaltungsformen aufweisen und ist vorliegend durchgehend spiralförmig auf dem Bewehrungsstab 3, 3' ausgebildet. Die Anordnung und Anzahl der Bewehrungsstäbe 3, 3' im thermisch isolierenden Bauelement 1 hängt von den jeweiligen Einsatzbedingungen, Anwendungsgebieten und den entsprechend zu übertragenden Lasten ab.

Bei dem Isolierkörper 2 handelt es sich vorliegend um einen druckstabilen Kunststoff, welcher einstückig oder aus mehreren Einzelelementen aufgebaut und entsprechend zusammengesetzt ist. Der Aufbau aus Einzelelementen kann sich sowohl auf die Längserstreckung des Isolierkörpers 2 in Längsrichtung 16 als auch eine Quererstreckung des Isolierkörpers 2 in Querrichtung 17 beziehen. Der Isolierkörper 2 kann in Querrichtung 17 aus mehreren Körperelementen aufgebaut oder einteilig ausgebildet sein. An den Seitenflächen 2a können jeweils Abschlusselemente angeordnet sein. Alternativ kann es sich bei dem Isolierkörper 2 auch um einen oder mehrere formstabile Kästen handeln, beispielsweise Hohlkästen aus einem Kunststoff, welche in ihrem Inneren mit einem Isoliermaterial, beispielsweise Mineralwolle, ausgefüllt sind.

Neben den Bewehrungsstäben 3, 3' sind im Isolierkörper 2 auch druckkraftübertragende Elemente 3a angeordnet. Bei den druckkraftübertragenden Elementen 3a handelt es sich vorliegend um Drucklager, welche in der Erstreckungsrichtung 13 seitlich über den Isolierkörper 2, vorliegend über die Anlageflächen 2c, hinausragen. Über die Längserstreckung des Isolierkörpers 2 in Längsrichtung 16 sind mehrere druckkraftübertragende Elemente 3a in Abständen verteilt angeordnet. Zudem sind in Querrichtung 17 jeweils zwei druckkraftübertragende Elemente 3a übereinander angeordnet. Alternativ kann in Querrichtung 17 auch nur ein druckkraftübertragendes Element 3a angeordnet sein. Die Anzahl und Anordnung der druckkraftübertragenden Elemente 3a ist insbesondere vom jeweiligen Anwendungsgebiet bzw. Einsatzgebiet des Bauelementes 1 und den zu übertragenden Kräften sowie den auf das Bauelement 1 einwirkenden Kräfte abhängig.

Der Isolierkörper 2 weist für die Bewehrungsstäbe 3, 3' entsprechend Ausnehmungen auf, durch welche die Bewehrungsstäbe 3, 3' hindurch verlaufen. Ein Teil der in den Figuren 1a) und 1b) dargestellten Bewehrungsstäbe 3 in dem thermisch isolierenden Bauelement 1 sind innerhalb des Bauelementes 1 in Erstreckungsrichtung 13 beweglich angeordnet, sodass ihre Position in Erstreckungsrichtung 13 sowie die Länge auf den beiden durch den Isolierkörper 2 getrennten Seiten einstellbar ist. Eine Verschiebung des Bewehrungsstabes 3 erfolgt in oder entgegen der Erstreckungsrichtung 13, so dass die Gesamtlänge des Bewehrungsstabes 3 stets gleich bleibt.

In einem Teil der Ausnehmungen im Isolierkörper 2, in welchen die beweglichen Bewehrungselemente in Form von Bewehrungsstäben 3 angeordnet sind, sind zudem Verstelleinrichtungen 5 angeordnet, welche mit dem Bewehrungsstab 3 erfindungsgemäß zusammenwirkend ausgebildet sind, wie dies in Figur 1b) dargestellt ist. Über die Verstelleinrichtung 5 wird eine präzise Einstellung des Bewehrungsstabes 3 in seiner Lage und/oder Position in Erstreckungsrichtung 13 im thermisch isolierenden Bauelement 1 relativ zu dem Isolierkörper 2 ermöglicht. Insbesondere kann die Lage des Isolierkörpers 2 relativ zu einem Gebäudeteil 21, 22 und somit insbesondere auch eine Einbindelänge des Bewehrungsstabes 3 eingestellt werden. Verschiedene Ausführungsformen der Verstelleinrichtung 5 sind in den nachfolgenden Figuren 3 bis 5 näher dargestellt.

Auch die Anordnung und Anzahl der Verstelleinrichtung 5 innerhalb des thermisch isolierenden Bauelementes 1 sind vom jeweiligen Anwendungsgebiet bzw. Einsatzgebiet des Bauelementes 1 und den zu übertragenden Kräften sowie den auf das Bauelement 1 einwirkenden Kräfte abhängig. Insbesondere können Bewehrungsstäbe 3, 3' im thermisch isolierenden Bauelement 1 unterschiedlich ausgebildet sein oder unterschiedliche Funktionalitäten aufweisen. Im Isolierkörper 2 nicht bewegliche Bewehrungsstäbe 3' sind nicht mit einer Verstelleinrichtung 5 gekoppelt und weisen daher meist eine in Erstreckungsrichtung 13 gesehene kürzere Länge gegenüber den Bewehrungsstäben 3 im Randbereich des thermisch isolierenden Bauelementes 1 auf, welche mit der Verstelleinrichtung 5 zusammenwirken. Durch die Kombination von nicht-beweglichen Bewehrungsstäben 3' und beweglichen Bewehrungsstäben 3 wird eine zuverlässige Kraftübertragung sichergestellt, wobei durch die kürzere Länge der nicht beweglichen Bewehrungsstäbe 3'gewährleistet wird, dass sich die Bauelemente flexibel an die Umgebungsbedingungen anpassen lassen.

Das thermisch isolierende Bauelement 1 wird zwischen zwei gegossenen Gebäudeteilen 21, 22 eingebaut in einem Gebäudeabschnitt 20 eingebaut. In den Figuren 2a) bis 2c) sind unterschiedliche Ausführungsformen für den Einbau des thermisch isolierenden Bauelementes 1 in einem Gebäudeabschnitt 20 dargestellt. In Figur 2a) ist das thermisch isolierende Bauelement 1 zwischen einem ersten Gebäudeteil 21 in Form einer Wand und einem zweiten Gebäudeteil 22 in Form einer Decke eingebaut. Hierbei sind das thermisch isolierende Bauelement 1 sowie die Gebäudeteile 21, 22 nebeneinander angeordnet. Das thermisch isolierende Bauelement 1 ist somit im Wesentlichen in den zweiten Gebäudeteil 22 integriert und bildet eine thermische Isolierung gegenüber dem ersten Gebäudeteil 21 aus. Die Bewehrungsstäbe 3 in dem thermisch isolierenden Bauelement 1 verlaufen in dieser Ausführungsform eines Gebäudeabschnittes 20 in horizontaler Richtung.

In Figur 2b) ist das thermisch isolierende Bauelement 1 zwischen einem ersten Gebäudeteil 21 in Form einer Wand oder Brüstung und einem zweiten Gebäudeteil 22 in Form eines Bodens eingebaut. Das erste Gebäudeteil 21 liegt hierbei auf dem thermisch isolierenden Bauelement 1 auf, welches sich auf dem zweiten Gebäudeteil 22 in Form eines Bodens abstützt. Die Gebäudeteile 21, 22 sowie das thermisch isolierende Bauelement 1 sind somit geschichtet übereinander angeordnet, wobei die drei dargestellten Bewehrungsstäbe 3 in vertikaler Richtung verlaufen. In Figur 2c) ist eine nochmals weitere Variante eines Gebäudeabschnittes 20 dargestellt, bei welchem das thermisch isolierende Bauelement 1 zwischen einem ersten Gebäudeteil 21 in Form einer Wand oder Brüstung und einem zweiten Gebäudeteil 22 in Form einer Decke eingebaut ist. Auch hier sind die Gebäudeteile 21, 22 und das thermisch isolierende Bauelement 1 geschichtet übereinander angeordnet, wobei im Gegensatz zu der Ausführungsform gemäß Figur 2b) das zweite Gebäudeteil 22 auf dem thermisch isolierenden Bauelement 1 aufliegt.

In den Figuren 3a) bis 3c) ist eine erste Ausführungsform einer erfindungsgemäßen Verstelleinrichtung 5 in einer perspektivischen Ansicht sowie in einer Draufsicht dargestellt, wobei in Figur 3c) zusätzlich der in der Verstelleinrichtung 5 angeordnete Bewehrungsstab 3 dargestellt ist. Figur 3d) zeigt einen Schnitt der Verstelleinrichtung 5 entlang der Schnittlinie B-B in Figur 3c). Die Verstelleinrichtung 5 ist vollständig aus einem thermoplastischen Kunststoff gebildet und umfasst mehrere Komponenten 6, 7, 7'.

Eine erste Komponente 6 der Verstelleinrichtung 5 wird durch einen Klips gebildet, welcher mit einem Bewehrungsstab 3 durch Eindrücken des Bewehrungsstabes 3 in den dargestellten Klips als Komponente 6 dauerhaft lösbar verbunden wird. Der Klips als Komponente 6 weist mehrere Rippen 6a auf, welche verteilt über die Länge des Klipses gleichmäßig angeordnet sind. Die Rippen 6a sind an einem durchgehenden Steg 6b zusammengeführt, welcher Steg 6b der Öffnung 6c des Klipses zum Eindrücken des Bewehrungsstabes 3 gegenüber liegt.

Mit oder nach dem Einklipsen des Bewehrungsstabes 3 in die Komponente 6 wird der Bewehrungsstab 3 in die weitere Komponenten 7, 7' am äußeren Bereich der Verstelleinrichtung 5 eingerastet oder eingelegt, wodurch der Bewehrungsstab 3 (nicht dargestellt) innerhalb der Verstelleinrichtung 5 geführt gelagert ist. Durch Einklipsen des Bewehrungsstabes 3 in die Verstelleinrichtung 5 ist der Klips als Komponente 6 innerhalb einer Führung 11 geführt, welche die beiden Komponenten 7, 7' verbindet. Der Bewehrungsstab 3 ist zudem nach dem Verbinden mit der Komponente 6 innerhalb der Führung 11 beweglich. Die Führung 11 umfasst im Wesentlichen schmale Stege 11a, welche entlang der Erstreckungsrichtung 13 verlaufen. Zu beiden Seiten der Erstreckungsrichtung 13 ist jeweils ein Anschlag 10 ausgebildet, welcher die Beweglichkeit des Bewehrungsstabes 3 begrenzt. Der Anschlag 10 steht wiederum in unmittelbar Verbindung mit der Komponente 7, 7' der Verstelleinrichtung 5.

Die Verstelleinrichtung 5 weist weiterhin Fixiermittel 14 auf, mittels welchen diese im Isolierkörper 2 verankert und entsprechend in ihrer Lage im Isolierkörper 2 fixiert werden kann. Die Fixiermittel 14 sind hierbei als Fortsätze zu dem Anschlag 10 ausgebildet und zusätzlich auch an den Stegen 11a der Führung 11 angeordnet.

Die Bewegung des Bewehrungsstabes 3 ist durch die Anschläge 10 so begrenzt, dass dieser innerhalb eines Einstellbereiches 12 frei beweglich und entsprechend den Anforderungen und Gegebenheiten vor Ort einstellbar ist. Die Komponente 6 und die Führung 11 mit dem Anschlag 10 bilden zusammen ein Begrenzungsmittel 9 aus, welches die Bewegung des Bewehrungsstabes 3 in bzw. entgegen der Erstreckungsrichtung 13 entsprechend begrenzt.

Wird auf den am Anschlag 10 anliegenden Bewehrungsstab 3 eine Kraft ausgeübt, welche eine Haltekraft übersteigt, so kann die Komponente 6 relativ zum Bewehrungsstab 3 auch verschoben werden. Dies ist unter anderem dadurch möglich, dass der Klips als Komponente 6 an dem Bewehrungsstab 3 lösbar befestigt ist und somit bei Überschreiben der Haltekraft auch entlang des Bewehrungsstabes 3 noch verschoben werden kann. Somit ist in dieser Ausführungsform auch eine Bewegung des Bewehrungsstabes 3 über den eigentlichen Einstellbereich 12 hinaus möglich, allerdings nur unter Ausübung einer signifikant höheren Kraft gegenüber dem Verschieben innerhalb des Einstellbereiches 12.

In den Komponenten 7, 7' der Verstelleinrichtung 5 ist weiterhin ein Gegenprofil 8 ausgebildet, welches zu der Profilierung 4 des Bewehrungsstabes 3 korrespondierend ausgebildet ist. Das Gegenprofil 8 ist vorliegend als Teilabschnitt eines spiralförmigen Verlaufs ausgebildet. Die Profilierung 4 des Bewehrungsstabes 3 und das Gegenprofil 8 laufen somit ineinander und ermöglichen vorliegend gemäß dem dargestellten Ausführungsbeispiel eine Verstellung des Bewehrungsstabes 3 in Erstreckungsrichtung 13 durch Drehung des Bewehrungsstabes 3 um seine eigene Achse. Durch diese Form kann die Lage des Bewehrungsstab 3 innerhalb der Verstelleinrichtung 5 und somit auch innerhalb des thermisch isolierenden Bauelementes 1 präzise an die Gegebenheiten angepasst werden. In Figur 3c) ist die Verstelleinrichtung 5 mit eingeklipstem Bewehrungsstab 3 in einer Schnittansicht dargestellt. Der Bewehrungsstab 3 verläuft im Bereich der Komponenten 7, 7' mit seiner Profilierung 4 innerhalb des Gegenprofils 8. Der Klips als Komponente 6 der Verstelleinrichtung 5 umgreift den Bewehrungsstab 3 zumindest teilweise, wobei die Rippen 6a auf Grund der Schnittansicht nur gestrichelt dargestellt sind. Zumindest ein Teil der Rippen 6a greift ebenfalls in die Profilierung 4 des Bewehrungsstabes 3 ein, wodurch diese Rippen 6a ebenfalls ein Gegenprofil 8 darstellen. Der Steg 6b der Komponente 6 verläuft unterhalb des Bewehrungsstabes 3 und stellt eine Bewegungsbegrenzung der Komponente 6 zusammen mit der Anschlagsfläche 10a innerhalb des Einstellbereiches 12 sicher.

In Figur 3e) ist eine leicht abgewandelte Ausführungsform zu der vorgenannten Ausführungsform dargestellt. Der Klips als Komponente 6 umfasst wiederum einen durchgehenden Steg 6b sowie daran angeordnete Rippen 6a, in welche der Bewehrungsstab 3 eingeklipst wird. Der Bewehrungsstab 3 mit dem Klips ist innerhalb einer Führung 11 zwischen den beiden Anschlägen 10 beweglich, an welche sich die Komponenten 7, 7' anschließen. Durch die Komponente 6 sowie die Führung 11 und die Anschläge 10 wird das Begrenzungsmittel 9 gebildet, welches die Bewegung des Klipses als Komponente 6 bzw. des Bewehrungsstabes 3 mit dem Klips begrenzt. Im Gegensatz zu den vorstehenden Figuren umfassen die Komponenten 7, 7' kein Gegenprofil und sind innen glatt ausgebildet. Auch das Fixiermittel 14 ist lediglich als ein Fortsatz an dem Steg 11a der Führung 11 ausgebildet und weist in der Mitte eine Spitze zum besseren Eindrücken und Verankern der Verstelleinrichtung 5 in den Isolierkörper 2 auf.

In den Figuren 4a) und 4b) ist eine weitere Ausführungsform einer erfindungsgemäßen Verstelleinrichtung 5 in einer perspektivischen Ansicht sowie in einer Draufsicht dargestellt. Der Aufbau der Verstelleinrichtung 5 ist in grundlegenden Aspekten gleich zu der Verstelleinrichtung in den vorstehenden Figuren. So umfasst die Verstelleinrichtung 5 eine erste Komponente 6 in Form eines Klipses und weitere Komponenten 7, 7', die jeweils entlang der Erstreckungsrichtung 13 auf gegenüberliegenden Seiten der Komponente 6 angeordnet sind. Die Komponenten 7, 7' sind über eine Führung 11 miteinander verbunden. Die Führung 11 definiert zusammen mit den Anschlägen 10 gleichzeitig einen Freiraum zwischen den beiden Komponenten 7, 7' der Verstelleinrichtung 5, in welchem die Komponente 6 nach Verbinden mit dem Bewehrungsstab 3 (nicht dargestellt) bewegt werden kann.

Im Gegensatz zu den Figur 3a) bis 3e) ist der Klips in den Figuren 4a) und 4b) als Komponente 6 aus Vollmaterial gebildet. In der Komponente 6 sind auf der der Öffnung 6c zum Einklipsen des Bewehrungsstabes 3 gegenüberliegenden Innenseite Pins in regelmäßigen Abständen angeordnet. Der Abstand der Pins ist so gewählt, dass diese in die Profilierung des Bewehrungsstabes 3 eingreifen und somit ein Gegenprofil 8 zum Führen des Bewehrungsstabes 3 innerhalb der Komponente 6 bilden. In den Komponenten 7, 7' der Verstelleinrichtung 5 sind ebenfalls Pins als Gegenprofil 8 angeordnet, so dass auch hier eine Zusammenwirkung mit der Profilierung 4 des Bewehrungsstabes 3 stattfindet.

Die Verstelleinrichtung 5 weist weiter Verankerungselemente 14 auf, welche in Erstreckungsrichtung 13 seitlich der Führung 11 und an den Stegen 11a angeordnet sind. Mit den Verankerungselementen 14 wird die Verstelleinrichtung 5 im Isolierkörper 2 fixiert, so dass diese ortsfest im Isolierkörper 2 angeordnet ist. Damit kann eine Bewegung der Verstelleinrichtung 5 im Isolierkörper 2 auch bei einer Bewegung des Bewehrungsstabes 3 innerhalb der Verstelleinrichtung 5 verhindert werden.

In den Figuren 5a) und 5b) ist eine nochmals weitere Ausführungsform der Verstelleinrichtung 5 dargestellt, welche ähnlich zu der in den Figuren 4a) und 4b) dargestellten Ausführungsform aufgebaut ist. Im Gegensatz zu den Figuren 4a) und 4b) sind vorliegend die Pins als Gegenprofil 8 lediglich in der beweglichen Komponente 6 ausgebildet worden, wohingegen die Komponenten 7, 7' frei von einem Gegenprofil sind. Zudem sind die Fixiermittel 14 der Verstelleinrichtung 5 nun unterhalb der Bewegungsebene des Bewehrungsstabes 3 ausgebildet. Die Fixiermittel 14 sind als Fortsätze der Anschläge 10 oder der Stege 11a des Führungselementes 11 ausgebildet und können durch Eindrücken in den Isolierkörper 2 (nicht dargestellt) einfach fixiert werden.

In den Figuren 6a) und 6b) ist ein Bewehrungsstab 3 zur Verwendung mit einer der vorstehenden Verstelleinrichtungen 5 in zwei unterschiedlichen Ausführungsformen näher dargestellt. Der Bewehrungsstab 3 gemäß Figur 6a) erstreckt sich im erfindungsgemäßen Bauteil 1 in Erstreckungsrichtung 13 und umfasst vorliegenden eine erste Profilierung 4, welche spiralförmig umlaufend in die Oberfläche des Bewehrungsstabes 3 eingebracht ist. In einem mittigen Bereich des Bewehrungsstabes 3 ist eine weitere Profilierung 4' ausgebildet. Die Profilierung 4' ist glatt ausgebildet und bildet gegenüber dem anderen Bereich des Bewehrungsstabes 3 einen Einschnitt. Dieser Einschnitt ist so ausgestaltet, dass die Komponente 6 der Verstelleinrichtung 5 in diese eingebracht, insbesondere eingeklipst wird. Vorliegend eignet sich dieser Bewehrungsstab 3 insbesondere zur Verwendung mit der Verstelleinrichtung gemäß Figuren 3a) und 3b), da der Klips als Komponente 6 gerade kein Gegenprofil aufweist. Sofern die Komponente 6 der Verstelleinrichtung ein Gegenprofil 8 oder entsprechend wirkende Rippen 6a aufweist, können beispielsweise Bewehrungsstäbe 3 mit einer durchgehenden Profilierung 4 ohne eine weitere Profilierung 4' verwendet werden, wie dies in Figur 6b) dargestellt ist.

Der in den Figuren 6a) und 6b) dargestellte Bewehrungsstab 3 kann entlang seiner Erstreckung ein oder mehrere Sollbruchstellen aufweisen, an denen dieser einfach in seiner Länge in Erstreckungsrichtung 13 gekürzt werden kann. Diese Sollbruchstellen können beispielsweise durch Einkerbungen oder Einfräsungen gebildet sein, welche teilweise oder vollständig über einen Umfang des Bewehrungsstabes 3 verlaufen.

Zur Verankerung in einem Gebäudeteil 21, 22 kann an einem Ende des Bewehrungsstabes 3 wie auch in jedem der Gebäudeteile 21, 22 ein Verankerungsmittel angeordnet sein, mittels welchem der Bewehrungsstab 3 in dem Gebäudeteil 21, 22 gezielt fixiert werden kann. Das Verankerungsmittel kann so ausgebildet sein, dass der Bewehrungsstab 3 in dieses hinein gedreht werden kann, um beispielsweise die Länge des Bewehrungsstabes 3 in Erstreckungsrichtung 13 zu verkürzen. Das Verankerungsmittel kann insbesondere mit einer Aufnahme in einem der Gebäudeteile 21, 22 zusammenwirkend ausgebildet sein, um die gewünschte Verankerung zu erzielen.

In Figur 7 ist ein Ausschnitt eines weiteren erfindungsgemäßen thermisch isolierenden Bauelementes 1 dargestellt. Das Bauelement 1 umfasst einen Isolierkörper 2, durch welchen zumindest ein Bewehrungsstab 3 hindurchverlaufend ausgebildet ist. Der Bewehrungsstab 3 ist vorliegend ebenfalls in Erstreckungsrichtung 13 innerhalb des Bauelementes 1 einstellbar angeordnet. An dem Bewehrungsstab 3 ist zu beiden Seiten des Isolierkörpers 2 jeweils ein Anschlag 10 beispielsweise in Form eines Ringes oder Klips fest angeordnet, welcher insbesondere gegenüber dem Bewehrungsstab 3 unter normaler Krafteinwirkung nicht verschiebbar ist. Durch den Anschlag 10 wird zusammen mit der Anschlagsfläche 10a am Isolierkörper 2 eine Mindest-Einbindelänge 15 des Bewehrungsstabes 3 in die Gebäudeteile 21, 22 (nicht dargestellt) sichergestellt. Der Bewehrungsstab 3 kann somit in dem durch die Anschläge 10 festgelegten Einstellbereich 12 bewegt und entsprechend den Vorgaben eingestellt werden. Zur Einstellung des Bewehrungsstabes 3 ist innerhalb des Isolierkörpers 2 wiederum eine Verstelleinrichtung 5 ausgebildet.

### Bezugszeichenliste

- 1: Bauelement
- 2: Isolierkörper
- 2a: Seitenfläche
- 2b: Stirnfläche
- 2c: Anlagefläche
- 3, 3': Bewehrungsstab
- 3a: druckkraftübertragendes Element
- 4, 4': Profilierung
- 5: Verstelleinrichtung
- 6: Komponente
- 6a: Rippe
- 6b: Steg
- 6c: Öffnung
- 7: Komponente
- 8: Gegenprofil
- 9: Begrenzungsmittel
- 10: Anschlag
- 10a: Anschlagsfläche
- 11: Führung
- 11a: Steg
- 12: Einstellbereich
- 13: Erstreckungsrichtung
- 14: Fixiermittel
- 15: Mindest-Einbindelänge
- 16: Längsrichtung
- 17: Querrichtung

- 20: Gebäudeabschnitt
- 21: Gebäudeteil
- 22: Gebäudeteil

## Patentansprüche

1. Thermisch isolierendes Bauelement (1) zwischen zwei gegossenen Gebäudeteilen (21, 22), insbesondere zwischen einer Wand und einem Boden oder einer Decke, umfassend zumindest einen zwischen den Gebäudeteilen (21, 22) anzuordnenden Isolierkörper (2) und zumindest ein Bewehrungselement, wobei das zumindest eine Bewehrungselement in Form eines zumindest abschnittsweise nicht-rostenden Bewehrungsstabes (3) ausgebildet ist, welcher im eingebauten Zustand in einer Erstreckungsrichtung (13) im Wesentlichen quer zu einer Längserstreckung des Isolierkörpers (2) durch diesen hindurchverläuft und vorzugsweise in beide Gebäudeteile (21, 22) einbindend ausgebildet ist, **dadurch gekennzeichnet, dass** der Bewehrungsstab (3) im Wesentlichen in der Erstreckungsrichtung (13) innerhalb des Bauelementes (1) einstellbar angeordnet ist.

2. Bauelement (1) nach Anspruch 1, **dadurch gekennzeichnet, dass** zusätzlich zu dem zumindest einen Bewehrungsstab (3) mindestens ein druckkraftübertragendes Element (3a) durch den Isolierkörper (2) hindurchverlaufend angeordnet ist, welches vorzugsweise zumindest teilweise aus einem gegossenen Material besteht, wobei das zumindest eine druckkraftübertragendes Element (3a) zur Druckkrafteinleitung dienende Endflächen aufweist, welche Endflächen in Erstreckungsrichtung (13) vorzugsweise über den Isolierkörper (2) hinausstehend ausgebildet sind.

3. Bauelement (1) nach einem der vorhergehenden Ansprüche, **dadurch gekennzeichnet, dass** der Bewehrungsstab (3) im Wesentlichen in der Erstreckungsrichtung (13) beweglich angeordnet ist und/oder der Bewehrungsstab (3) in Inkrementen oder stufenlos einstellbar ist und/oder
**dass** der Bewehrungsstab (3) zumindest abschnittsweise eine Profilierung (4) aufweist, insbesondere ein Außengewinde, Rastelemente und/oder Verdickungen, vorzugsweise dass der Bewehrungsstab (3) zumindest zwei verschiedene Profilierungen (4, 4') aufweist.

4. Bauelement (1) nach einem der vorhergehenden Ansprüche, **dadurch gekennzeichnet, dass** das Bauelement (1) zumindest eine Verstelleinrichtung (5) zur Einstellung des zumindest einen Bewehrungsstabes (3) umfasst, wobei die Verstelleinrichtung (5) eine oder mehrere Komponenten (6,7) umfasst,
**insbesondere dass** zumindest eine Komponente (6, 7) der Verstelleinrichtung (5) den Bewehrungsstab (3) abschnittsweise zumindest teilweise, insbesondere vollständig umschließt.

5. Bauelement (1) nach Anspruch 4, **dadurch gekennzeichnet, dass** zumindest eine Komponente (6, 7) der Verstelleinrichtung (5) mit dem Bewehrungsstab (3) verbindbar ist, insbesondere durch Klipsen, Rasten, Einlegen, Kleben, Verpressen und/oder Schweißen, und/oder dass zumindest eine Komponente (6, 7) der Verstelleinrichtung (5) durch einen Klips, einen Ring, eine Verdickung und/oder eine Hülse gebildet ist und/oder
**dass** die Verstelleinrichtung (5), insbesondere eine Komponente (6, 7) der Verstelleinrichtung (5) ein Gegenprofil (8) aufweist, welches mit der Profilierung (4, 4') des Bewehrungsstabes (3) zur Einstellung zusammenwirkend ausgebildet ist, insbesondere dass das Gegenprofil (8) durch zumindest einen Abschnitt eines Innengewindes, zumindest eine Klemme und/oder zumindest ein weiteres Rastelement gebildet ist,
wobei vorzugsweise das Gegenprofil (8) im Isolierkörper (2) selbst ausgebildet ist.

6. Bauelement (1) nach einem der vorhergehenden Ansprüche, **dadurch gekennzeichnet, dass** der Bewehrungsstab (3) einen Einstellbereich (12) aufweist, insbesondere dass der Einstellbereich (12) des Bewehrungsstabes (3) im Bereich von 0,5 cm bis 50 cm, bevorzugt von 1 cm bis 20 cm, besonders bevorzugt von 2 cm bis 12 cm liegt.

7. Bauelement (1) nach einem der Ansprüche 3 oder 4 und Anspruch 6,
**dadurch gekennzeichnet, dass** die Verstelleinrichtung (5) zur Ausbildung des Einstellbereiches (12) zumindest ein Begrenzungsmittel (9) aufweist, insbesondere dass das Begrenzungsmittel (9) eine oder mehrere Komponenten (6, 7) der Verstelleinrichtung (5) umfasst.

8. Bauelement (1) nach Anspruch 7, **dadurch gekennzeichnet, dass** das Begrenzungsmittel (9) außerhalb und/oder innerhalb des Isolierkörpers (2) angeordnet ist und/oder dass mehrere Begrenzungsmittel (9) in Erstreckungsrichtung (13) entlang des Bewehrungsstabes (3) angeordnet sind und/oder dass das Begrenzungsmittel (9) zumindest einen Anschlag (10) und eine Anschlagsfläche (10a) oder Anschlagspunkt aufweist und/oder dass das Begrenzungsmittel (9) eine Endhülse ist, in welche der Bewehrungsstab (3) einbringbar, insbesondere eindrehbar oder einrastbar, ist.

9. Bauelement (1) nach einem der vorhergehenden Ansprüche 4 bis 8, **dadurch gekennzeichnet, dass** die Verstelleinrichtung (5), insbesondere deren Komponenten (6, 7), zumindest teilweise, insbesondere vollständig, aus Kunststoff gebildet sind, vorzugsweise aus einem thermoplastischen Kunststoff, und/oder
**dass** die Verstelleinrichtung (5) eine Führung (11) aufweist, in welcher zumindest eine Komponente (6,7) der Verstelleinrichtung (5), beweglich angeordnet ist, und/oder dass die Verstelleinrichtung (5) als eine Komponente (6, 7) eine Stabführung als Führung (11) aufweist, in welcher der Bewehrungsstab (3) geführt ist.

10. Bauelement (1) nach einem der vorhergehenden Ansprüche, **dadurch gekennzeichnet, dass** das Bauelement mehrere Bewehrungsstäbe (3) umfasst, wobei zumindest ein Teil der Bewehrungsstäbe (3), vorzugsweise alle Bewehrungsstäbe (3) des Bauelements (1) einstellbar sind, und/oder
**dass** der Bewehrungsstab (3) aus faserverstärktem Material, vorzugsweise aus einem faserverstärktem Kunststoff, insbesondere aus einem Glasfaserverbundwerkstoff, gebildet ist und/oder
**dass** der Bewehrungsstab (3) zumindest eine, bevorzugt mehrere Sollbruchstellen aufweist, insbesondere dass der Bewehrungsstab (3) in seiner Länge durch Abtrennen an der Sollbruchstelle einstellbar ist.

11. Bauelement (1) nach einem der vorhergehenden Ansprüche, **dadurch gekennzeichnet, dass** an dem zumindest einen Bewehrungsstab (3) an einem seiner Enden zumindest ein Verankerungsmittel zum Verankern des zumindest einen Bewehrungsstabes (3) in einem Gebäudeteil (21, 22) oder einer Hilfskonstruktion zum Erstellen des Gebäudeteils (21, 22) während der Bauphase angeordnet ist, insbesondere dass das Verankerungsmittel mit einer Aufnahme in dem Gebäudeteil (21, 22)oder der Hilfskonstruktion zusammenwirkend ausgebildet ist.

12. Gebäudeabschnitt (20) umfassend zumindest zwei gegossene Gebäudeteile (21, 22), insbesondere eine Wand und einen Boden oder eine Decke, **dadurch gekennzeichnet, dass** zwischen den Gebäudeteilen (21, 22) ein thermisch isolierendes Bauelement (1) gemäß einem der Ansprüche 1 bis 11 angeordnet ist.

13. Gebäudeabschnitt (20) nach Anspruch 12, **dadurch gekennzeichnet, dass** das thermisch isolierende Bauelement (1) oberhalb eines Gebäudeteiles (21, 22) angeordnet ist, insbesondere dass das thermisch isolierende Bauelement (1) und die Gebäudeteile (21, 22) geschichtet übereinander angeordnet sind, und der zumindest eine Bewehrungsstab (3) im Wesentlichen in vertikaler Richtung verläuft und/oder
**dass** das thermisch isolierende Bauelement (1) neben einem Gebäudeteil (21, 22) angeordnet ist, insbesondere dass das thermisch isolierende Bauelement (1) und die Gebäudeteile (21, 22) nebeneinander angeordnet sind, und der zumindest eine Bewehrungsstab (3) im Wesentlichen in horizontaler Richtung verläuft.

14. Gebäudeabschnitt (20) nach einem der Ansprüche 12 oder 13, **dadurch gekennzeichnet, dass** der zumindest eine Bewehrungsstab (3) ein Verankerungsmittel aufweist und dass ein Gebäudeteil (21, 22), insbesondere eine Wand oder eine Decke, zumindest eine Aufnahme für das Verankerungsmittel aufweist.

15. Verfahren zum Einbau eines thermisch isolierenden Bauelementes (1) zwischen zwei Gebäudeteilen (21, 22) auf einer Baustelle oder in einem Fertigteilwerk, **dadurch gekennzeichnet, dass** das thermisch isolierende Bauelement (1) gemäß einem der Ansprüche 1 bis 11 ausgebildet ist und zumindest ein Bewehrungsstab (3) vor einem Einbau zwischen den Gebäudeteilen (21, 22) oder nach einem Anordnen des Bauelementes (1) zwischen den Gebäudeteilen (21, 22) auf ein Maß eingestellt wird.

16. Verfahren nach Anspruch 15, **dadurch gekennzeichnet, dass** das thermische Bauelement (1) nach dem Einstellen des zumindest einen Bewehrungsstabes (3) zusätzlich fixiert wird und anschließend eine Betonage erfolgt und/oder
**dass** das thermische Bauelement (1) mit dem zumindest einen eingestellten Bewehrungsstab (3) erst nach dem Betonieren des ersten Gebäudeteils (21, 22) in den Frischbeton eingesetzt oder eingedrückt wird und/oder
**dass** der zumindest eine einstellbare Bewehrungsstab (3) des thermisch isolierenden Bauelementes (1) an eine Schalung oder ein Halbfertigteil anliegend angeordnet wird und eine Lage des Isolierkörpers (2) des thermisch isolierenden Bauelementes (1) relativ zu einem Gebäudeteil durch Einstellen des zumindest einen einstellbaren Bewehrungsstabes (3) auf ein Maß eingestellt wird.
